# EUROPÄISCHE PATENTSCHRIFT

(11) **EP 0 860 906 B1**
(45) Veröffentlichungstag und Bekanntmachung des Hinweises auf die Patenterteilung: **26.05.2004**
(21) Anmeldenummer: 98101937.5
(22) Anmeldetag: 05.02.1998
(51) Int. Cl.: H01R 13/518

(54) **Halterahmen für Steckverbindermodule**
Supporting frame for modular connectors
Cadre support pour connecteurs modulaires

(30) Priorität: 22.02.1997 DE 19707120
(43) Veröffentlichungstag der Anmeldung: 26.08.1998
(73) Patentinhaber: HARTING Electric GmbH & Co. KG, 32339 Espelkamp (DE)
(72) Erfinder: Harting, Dietmar, Dipl.-Kaufm., 32339 Espelkamp (DE); Ferderer, Albert, 32339 Espelkamp (DE); Rüter, Andreas, Dipl.-Ing., 32369 Rahden (DE); Schwettmann, Hartmut, Dipl.-Ing., 32369 Rahden (DE)

(56) Entgegenhaltungen:
- EP-A- 0 570 181
- DE-A- 2 736 079
- DE-U- 29 601 998
- FR-A- 2 605 464
- US-A- 3 824 525

## Beschreibung

Die Erfindung betrifft einen Halterahmen zur Halterung von Steckverbindermodulen und zum Einbau in Steckverbindergehäuse bzw. zum Anschrauben an Wandflächen, wobei die Steckverbindermodule in den Halterahmen eingesetzt sind und Halterungsmittel an den Steckverbindermodulen mit an gegenüberliegenden Wandteilen (Seitenteilen) des Halterahmens vorgesehenen Ausnehmungen zusammenwirken.

Derartige Halterahmen dienen zur Halterung von Steckverbindermodulen. wobei der Halterahmen mit verschiedenen Steckverbindermodulen bestückt und anschließend in ein Steckverbindergehäuse eingesetzt und mit diesem verschraubt wird. Dabei muß der Halterahmen mechanisch stabil sein, um den auftretenden Steck- und Ziehkräften beim Zusammenfügen bzw. Trennen der Steckverbindung standhalten zu können.
Aus der Firmenschrift der Firma HARTING *Elektronik GmbH* "Schwere Steckverbinder, *Han-Modular,* 16 3" und aus DE-U-29 601 998 ist ein im wesentlichen rechteckiger Halterahmen bekannt, der mit sich rechtwinklig zur Montageebene erstrekkenden Seitenwänden versehen ist. Die Steckverbindermodule sind dabei mit Rasthaken versehen, die beim Einfügen der Steckverbindermodule in den Halterahmen mit den Seitenwänden verrasten, somit fest in diesem gehalten werden.
Ein Auswechseln, d. h. insbesondere ein Entfernen/Lösen der Steckverbindermodule ist dann nur mit speziellen Demontagewerkzeugen möglich.

Der Erfindung liegt die Aufgabe zugrunde, einen Halterahmen der eingangs genannten Art dahingehend auszubilden, daß die Steckverbindermodule möglichst einfach ein- und ausgebaut werden können. Dabei soll aber dennoch gewährleistet sein, daß der Halterahmen eine hohe mechanische Stabilität aufweist, um den Steck- und Ziehkräften beim Zusammenfügen bzw. Trennen einer Steckverbindung standzuhalten.

Diese Aufgabe wird durch den Rahmen des Anspruchs 1 gelöst.

Vorteilhafte Ausgestaltung der Erfindung sind in den Ansprüchen 2 und 3 angegeben.

Die mit der Erfindung erzielten Vorteile bestehen insbesondere darin, daß die Montage bzw. Demontage der Steckverbindermodule ohne spezielle Werkzeuge möglich ist. Ein weiterer Vorteil besteht darin, daß die Steckverbindermodule nach dem Einbau des Halterahmens in ein Steckverbindergehäuse formschlüssig in dem Halterahmen befestigt sind und somit insgesamt eine hohe mechanische Stabilität zur Aufnahme bzw. Übertragung der Steck- und Ziehkräfte der Steckverbindung vorhanden ist.

Ein Ausführungsbeispiel der Erfindung ist in der Zeichnung dargestellt und wird im folgenden näher erläutert. Es zeigen
- Fig. 1: die Ansicht eines geöffneten Halterahmens,
- Fig. 2: die Ansicht eines geschlossenen Halterahmens,
- Fig. 3: die Ansicht eines Steckverbindermoduls, und
- Fig. 4: die Schnittansicht eines Halterahmens in einem Steckverbindergehäuse.

In den Figuren 1 und 2 ist ein Halterahmen 1 für Steckverbindermodule 2 dargestellt, wobei in der Fig. 1 der Halterahmen geöffnet und in der Fig. 2 geschlossen ist. Der Halterahmen ist nach dem Einfügen von Steckverbindermodulen zum Einbau in Steckverbindergehäuse (s. h. Fig. 4) oder zum Befestigen über einem Durchbruch einer Befestigungsfläche / Montagewand vorgesehen.

Der Halterahmen besteht aus zwei über Gelenke 3 verbundene Rahmen-Hälften 4, 5 mit Befestigungsenden 6, die mit Befestigungsschrauben 7 versehen sind. Die Gelenke sind dabei an den Befestigungsenden des Halterahmens vorgesehen, wobei die Schwenkmöglichkeit der Rahmenhälften quer zu den Seitenteilen 8 des Halterahmens vorgesehen ist. Zur Bildung der Gelenke 3 sind an den Befestigungsenden 6 des Halterahmens bzw. der Seitenteile jeweils Anformungen vorgesehen, die in entsprechende Ausnehmungen eingreifen. Dabei werden diese Anformungen durch seitliches Verschieben der Seitenteile in die Ausnehmungen eingeschoben, wobei anschließend die Seitenteile um die Längsachse A schwenkbar (drehbar) sind. Nach dem Zusammenfügen der Seitenteile werden Begrenzungspfosten 16, die hier als Erdungskontakte ausgebildet sind, in die Befestigungsenden eingefügt, wobei die Begrenzungspfosten jeweils an den äußeren Enden der Seitenteile vorgesehen sind und die Gelenke 3 somit zwischen den Begrenzungspfosten liegen. Durch diese Anordnung der Begrenzungspfosten wird eine axiale Verschiebung der Seitenteile verhindert.

Die Steckverbindermodule sind mit vorstehenden, etwa rechteckförmigen Halterungsmitteln 9 und federelastischen Rasthaken 10 versehen. In den Seitenteilen 8 der Rahmenhälften sind als allseitig geschlossene Öffnungen ausgebildete Ausnehmungen 11 vorgesehen, in die die Halterungsmittel 9 beim Einfügen der Steckverbindermodule in den Halterahmen eintauchen.

Zum Einfügen der Steckverbindermodule 2 wird der Halterahmen 1 aufgeklappt, d. h. geöffnet, wobei die Rahmenhälften 4, 5 um die Gelenke 3 so weit aufgeklappt werden, daß die Steckverbindermodule eingesetzt werden können. Zur Vorfixierung der Steckverbindermodule greifen die Rasthaken 10 beim Einfügen zunächst unter die Unterkanten 12 der Seitenteile 8 der Rahmenhälften.
Anschließend werden die Rahmenhälften 4, 5 zusammengekappt, d. h. der Halterahmen wird geschlossen, wobei die Halterungsmittel 9 in die Ausnehmungen 11 gelangen und ein sicherer, formschlüssiger Halt der Steckverbindermodule 2 in dem Halterahmen bewirkt wird.
Der Vollständigkeit halber ist in der Fig. 3 ein Steckverbindermodul 2 dargestellt, wobei die Anordnung und Lage der Halterungsmittel 9 und der Rasthaken 10 genauer erkennbar ist. Das dargestellte Steckverbindermodul ist mit Kontaktkammern 13 zum Einfügen von hier nicht näher dargestellten Kontaktelementen versehen.

Schließlich ist in der Fig. 4 ein Halterahmen 1, eingesetzt in einem Steckverbindergehäuse 14, gezeigt. Dabei ist hier eine geschnittene Ansicht des Halterahmens gewählt worden, um Einzelheiten besser erkennen zu können. Durch das Aufschrauben des Halterahmens auf die in einer Befestigungsebene liegenden Befestigungsaugen 15 in den Gehäuseecken wird die geschlossene Stellung des Halterahmens endgültig fixiert.

## Patentansprüche

1. Halterahmen zur Halterung von Steckverbindermodulen und zum Einbau in Steckverbindergehäuse bzw. zum Anschrauben an Wandflächen, wobei die Steckverbindermodule in den Halterahmen eingesetzt sind und Halterungsmittel an den Steckverbindermodulen mit an gegenüberliegenden Wandteilen bzw. Seitenteilen des Halterahmens vorgesehenen Ausnehmungen zusammenwirken, **dadurch gekennzeichnet,**
**daß** die Ausnehmungen (11) als lateral geschlossene, durchgehende Öffnungen in den Seitenteilen (8) des Halterahmens (1) ausgebildet sind,
**daß** der Halterahmen (1) aus zwei gelenkig miteinander verbundenen Hälften (4, 5) besteht, wobei die Trennung des Halterahmens parallell zu den Seitenteilen (8) des Rahmens vorgesehen ist, und
**daß** Gelenke (3) in den Befestigungsenden (6) des Halterahmens derart angeordnet sind, daß beim Aufschrauben des Halterahmens auf eine Befestigungsfläche (15) sich die Rahmenteile derart ausrichten, daß die Seitenteile (8) des Halterahmens rechtwinklig zur Befestigungsfläche ausgerichtet sind und die Steckverbindermodule (2) über die Halterungsmittel (9) eine formschlüssige Verbindung mit dem Halterahmen (1) aufweisen.

2. Halterahmen nach Anspruch 1, **dadurch gekennzeichnet,**
**daß** die Steckverbindermodule (2) mit Rasthaken (10) versehen sind, die eine Vorfixierung der Steckverbindermodule beim Einfügen in den Halterahmen bewirken.

3. Halterahmen nach Anspruch 1 oder 2, **dadurch gekennzeichnet,**
**daß** die Gelenke (3) an den Befestigungsenden (6) zwischen Begrenzungspfosten (16) angeordnet sind, die eine seitliche Verschiebung der Seitenteile nach deren Zusammenfügen verhindern.

## Claims

1. A retaining frame for the retention of modular connectors, as well as for the installation into connector housings and for the attachment to wall surfaces by means of screws, wherein the modular connectors are inserted into the retaining frame and retaining means on the modular connectors cooperate with recesses provided on opposite wall parts or side parts of the retaining frame, **characterized in that** the recesses (11) are realized in the form of laterally closed continuous openings in the side parts (8) of the retaining frame (1), **in that** the retaining frame (1) consists of two halves (4, 5) that are connected to one another in an articulated fashion, wherein the retaining frame is divided parallel to the side parts (8) of the frame, and **in that** articulations (3) are arranged in the mounting ends (6) of the retaining frame in such a way that, when screwing the retaining frame to a mounting surface (15), the frame parts are aligned such that the side parts (8) of the retaining frame are oriented perpendicular to the mounting surface and a positive connection between the modular connectors (2) and the retaining frame (1) is produced with the aid of the retaining means (9).

2. The retaining frame according to Claim 1, **characterized in that** the modular connectors (2) are provided with snap-in hooks (10) that cause a preliminary fixing of the modular connectors during the insertion into the retaining frame.

3. The retaining frame according to Claim 1 or 2, **characterized in that** the articulations (3) on the mounting ends (6) are arranged between limiting posts (16) that prevent the side parts from laterally shifting after they are joined.

## Revendications

1. Cadre support destiné à la fixation de connecteurs modulaires et au montage dans des boîtiers pour connecteurs ou au vissage sur des surfaces murales, les connecteurs modulaires étant insérés dans le cadre support et des moyens de fixation sur les connecteurs modulaires coopérant avec des évidements prévus sur des parties du mur ou sur des parties latérales du cadre support opposées, **caractérisé en ce que** les évidements (11) sont conçus sous forme d'ouvertures traversantes latéralement closes ménagées dans les parties latérales (8) du cadre support (1), **en ce que** le cadre support (1) est constitué de deux moitiés (4, 5) reliées entre elles de façon articulée, la séparation du cadre support étant prévue à la parallèle des parties latérales (8) du cadre et **en ce que** des articulations (3) sont disposées dans les extrémités de fixation (6) du cadre support, de façon à ce que lors du vissage du cadre support sur une surface de fixation (15), les parties du cadre s'orientent de façon à ce que les parties latérales (8) du cadre support soient orientées à la perpendiculaire de la surface de fixation et que les connecteurs modulaires (2) présentent une liaison par complémentarité de forme avec le cadre support (1), par l'intermédiaire des moyens de fixation (9).

2. Cadre support selon la revendication 1, **caractérisé en ce que** les connecteurs modulaires (2) sont munis de crochets à cran d'arrêt (10) qui provoquent une fixation préalable des connecteurs modulaires lors de l'insertion dans le cadre support.

3. Cadre support selon l'une quelconque des revendications 1 ou 2, **caractérisé en ce que** les articulations (3) sont disposées sur les extrémités de fixation (6), entre des montants de délimitation (16) qui évitent un déplacement latéral des parties latérales après leur assemblage.
